# FASCICULE DE BREVET EUROPEEN

(11) **EP 1 225 295 B1**
(45) Date de publication et mention de la délivrance du brevet: **06.04.2005**
(21) Numéro de dépôt: 02290157.3
(22) Date de dépôt: 22.01.2002
(51) Int. Cl.: E05F 15/00

(54) **Dispositif de sécurité anti-cisaillement pour portes automatiques**
Sicherheitsvorrichtung zur Vermeidung von Scherung bei automatischen Türen
Anti-shear security device for automatic doors

(30) Priorité: 23.01.2001 FR 0100880
(43) Date de publication de la demande: 24.07.2002
(73) Titulaire: Systèmes d'automatismes Fermetures Industrielles et Rapides-SAFIR, 78440 Gargenville (FR)
(72) Inventeur: Bachmatiuk, Michel, 78440 Issou (FR)
(74) Mandataire: Wagret, Frédéric

(56) Documents cités:
- DE-A- 19 619 352
- DE-U- 9 306 553
- FR-A- 2 615 896
- "CHIUSURE SICURE" NUOVA FINESTRA, TECNOMEDIA, MILANO, IT, vol. 17, no. 11, 1 novembre 1996 (1996-11-01), page 51 XP000704385

## Description

La présente invention concerne un dispositif de sécurité pour portes automatiques, et notamment les portes automatiques basculantes comportant un tablier articulé sur au moins un bras de manoeuvre télescopique, ledit dispositif de sécurité étant, destiné à supprimer les risques de cisaillement lors du fonctionnement de telles portes.

Le document FR-A-2 615 896 décrit une porte automatique ayant les caractéristiques du préambule de la revendication 1.

L'architecture d'une porte automatique de type basculante est telle qu'elle entraîne la présence d'un certain nombre de zones dangereuses susceptibles de générer des accidents lors de son fonctionnement. Plus particulièrement, des zones de cisaillement sont observables au niveau des différentes pièces en mouvement.

Généralement, les portes automatiques basculantes sont constituées d'un panneau de porte, ou tablier, dont deux bords opposés sont aptes à se déplacer dans deux paires de rails verticaux et horizontaux.

Le tablier est ensuite articulé par rapport aux poteaux fixes de la porte automatique par l'intermédiaire d'un ou plusieurs bras de manoeuvre, éventuellement télescopique.

Lors de l'ouverture ou de la fermeture de la porte automatique, le tablier est animé d'un mouvement complexe de translation et de rotation relative par rapport aux rails verticaux et horizontaux, ainsi que par rapport aux bras de manoeuvre.

Des zones de cisaillement apparaissent alors à divers endroits de la porte automatique, et notamment entre le tablier et les rails horizontaux et verticaux ainsi qu'entre le tablier et le ou les bras de manoeuvre.

Il convient alors de protéger les utilisateurs de ces zones de cisaillement qui peuvent se révéler dangereuses lors du fonctionnement de la porte automatique.

On connaît un dispositif susceptible de masquer ces zones de cisaillement par l'intermédiaire de plaques de tôle disposées sur le tablier et/ou sur les bras de manoeuvre afin d'occulter les zones de cisaillement.

Cependant, un tel dispositif est onéreux, peu esthétique, encombrant, et surtout augmente considérablement le poids du tablier et des pièces en mouvement, ce qui est préjudiciable au bon fonctionnement d'une porte automatique basculante.

Dans ce contexte, la présente invention pallie les inconvénients de l'art antérieur en proposant un dispositif de sécurité pour porte automatique comprenant un tablier articulé sur au moins un bras de manoeuvre télescopique, ledit dispositif de sécurité étant peu onéreux, aisé à mettre en place y compris sur les portes existantes, et d'un poids réduit afin de ne pas nuire au fonctionnement de la porte automatique basculante.

A cette fin, selon l'invention, il est proposé une porte automatique de type basculante, comportant un tablier articulé sur au moins un bras de manoeuvre télescopique actionné par des moyens moteurs eux-mêmes actionnés par des moyens de commande, la porte étant articulée sur deux paires de rails, caractérisée en ce que ladite porte présente un dispositif de sécurité et en ce que le dispositif de sécurité comporte des moyens de contact associés audit au moins un bras de manoeuvre télescopique et aptes à interrompre le fonctionnement des moyens moteurs lorsqu'un obstacle est placé dans le plan de cisaillement situé entre le tablier et ledit au moins un bras de manoeuvre télescopique.

Avantageusement, le dispositif de sécurité est déformable de manière à présenter au moins un degré de liberté dans la direction perpendiculaire au plan de cisaillement.

Afin de garantir la meilleure efficacité, les moyens de contact sont disposés sur au moins une partie de la longueur du bras de manoeuvre télescopique, sensiblement au niveau du plan de cisaillement.

Selon une forme préférée de réalisation, les moyens de contact sont associés à une gaine support disposée sur le bras de manoeuvre télescopique.

Selon une première forme de réalisation, les moyens de contact sont disposés sur la face externe de la paroi de la gaine support.

Selon une autre forme de réalisation, les moyens de contact sont disposés entre le bras de manoeuvre télescopique et la face interne de la paroi de la gaine support.

De manière avantageuse, la gaine support est de forme sensiblement complémentaire de celle du bras de manoeuvre télescopique et est associée de manière amovible au bras de manoeuvre télescopique.

Selon une forme particulière de réalisation, les moyens de contact comprennent des zones de contact dont le rapprochement entraîne l'arrêt des moyens moteurs, lesdites zones de contact étant aptes à conduire l'électricité.

La présente invention sera mieux comprise à la lumière de la description qui suit, se rapportant à un exemple de réalisation illustratif mais en aucun cas limitatif, en référence aux dessins annexés dans lesquels :
- la figure 1 est une vue schématique de côté d'une porte automatique basculante ;
- la figure 2 est une vue en perspective d'un bras télescopique susceptible d'équiper une porte basculante telle que celle illustrée à la figure 1 ;
- la figure 3 est une vue en perspective d'un bras télescopique de manoeuvre équipé d'une première forme de réalisation du dispositif de sécurité selon l'invention ;
- la figure 6 est une vue schématique de dessus de la forme de réalisation du dispositif de sécurité de la figure 3a ;
- les figures 4 et 5 sont des vues schématiques respectivement en coupe et en perspective d'un détail du dispositif de sécurité selon l'invention ;
- la figure 7 est une vue en perspective d'une seconde forme de réalisation du dispositif de sécurité selon l'invention ;
- la figure 8 est une vue partielle de dessus de la forme de réalisation du dispositif de sécurité représentée à la figure 5 ;
- la figure 9 est une vue en perspective d'une troisième forme de réalisation du dispositif de sécurité selon l'invention.

La figure 1 représente schématiquement de côté une porte automatique basculante 1 comportant un tablier sensiblement quadrangulaire 2 articulé sur deux bras de manoeuvre télescopiques 3 et 4 (seul le bras 3 étant visible sur la figure 1).

Le tablier 2 est apte à coulisser dans une double paire de rails parallèles horizontaux 5a, 5b et verticaux 6a, 6b, par l'intermédiaire des extrémités des bords supérieur 2a et inférieur 2b dudit tablier 2.

Afin de permettre le basculement du tablier 2, l'une des extrémités de chacun des bras de manoeuvre (3, 4) est montée à rotation autour d'un axe secondaire X2 sur respectivement l'un des bords latéraux du tablier 2. L'extrémité opposée des bras de manoeuvre (3, 4) est, quant à elle, montée à rotation autour d'un axe primaire X1 sur respectivement les piliers 7a et 7b soutenant l'ensemble de la porte automatique basculante 1, et notamment les deux paires de rails horizontaux 4a, 4b et verticaux 5a, 5b.

Des moyens de commande, connus en eux-mêmes et non représentés, sont prévus afin d'actionner les bras de manoeuvre (3, 4) par l'intermédiaire de moyens moteurs, également connus en eux-mêmes et non représentés pour des raisons de clarté, et associés par exemple aux bras de manoeuvre (3, 4) au niveau de l'axe primaire X1.

Les moyens de commande peuvent être constitués, par exemple, d'une carte électronique apte à gérer l'ensemble des cycles d'ouverture et de fermeture de la porte automatique basculante 1.

Comme l'illustre la figure 1, l'architecture d'une porte automatique de type basculante engendre l'apparition d'un certain nombre de zones de cisaillement qui peuvent se révéler dangereuses lors du fonctionnement de ladite porte automatique basculante.

En particulier, certaines zones de cisaillement apparaissent entre les bras de manoeuvre (3, 4) et le tablier 2 lors de sa rotation autour de l'axe X1. Les zones de cisaillement sont identifiées sur la figure 1 par des secteurs d'angles repérés par des doubles flèches.

La figure 2 est une vue schématique en perspective d'un des bras de manoeuvre télescopique (3, 4) susceptible d'équiper la porte basculante automatique 1 illustrée à la figure 1.

Le bras de manoeuvre 3 comporte deux tubes télescopiques 3a et 3b de section sensiblement quadrangulaire. Le tube intérieur 3b est de forme sensiblement complémentaire de celle du tube extérieur 3a dans lequel il coulisse.

L'une des extrémités du bras télescopique 3 (correspondant à l'une des extrémités du tube extérieur 3a) porte l'axe primaire X1 auquel sont reliés les moyens moteurs susceptibles d'actionner le basculement du tablier 2. L'axe primaire X1 peut également être relié à un dispositif de compensation, connu en lui-même et non représenté, destiné à équilibrer la porte automatique basculante 1 lors de son mouvement de rotation.

L'extrémité opposée du bras de manoeuvre 3 (correspondant à l'une des extrémités du tube intérieur 3b) porte l'axe secondaire X2 sur lequel est monté à rotation le tablier 2 de la porte automatique basculante 1.

Les axes primaires X1 et secondaires X2 se situent tous les deux dans des directions parallèles mais sont orientés en sens opposés vis-à-vis du bras de manoeuvre 3.

La figure 3 est une représentation en perspective d'un bras télescopique de manoeuvre 3 tel que celui illustré à la figure 2, et équipé d'un dispositif de sécurité anti-cisaillement selon l'invention.

Ledit dispositif de sécurité comporte des moyens de contact sous la forme de tube contact 8 et 9 dont le détail est donné aux figures 4 et 5.

La figure 4 est une vue en coupe du tube contact 8 qui comporte, de manière connue, une enveloppe sensiblement tubulaire déformable 10, réalisée par exemple en caoutchouc souple.

Ladite enveloppe tubulaire 10 comporte, sur au moins une partie de sa surface externe, des moyens de fixation 11, par exemple amovible, tels que du papier adhésif dit double-face.

La surface interne de l'enveloppe déformable 10 est tapissée, sur deux zones courant le long de deux génératrices sensiblement diamétralement opposées, d'une matière conductrice (12, 12') renfermant chacune un câble électrique (13, 13').

A l'état de repos, sans sollicitation extérieure, les zones conductrices (12, 12') ne sont pas en contact, le courant circulant normalement le long des câbles électriques (13, 13').

La figure 5 illustre le tube contact 8 soumis à une action extérieure symbolisée par la flèche f.

Sous l'effet de la force exercée sur sa surface extérieure, l'enveloppe 10 se déforme rapprochant et amenant en contact les zones conductrices (12, 12'), ayant pour effet de créer un court-circuit.
En référence à nouveau à la figure 3, les tubes contact (8, 9) sont disposés sur au moins toute la longueur du bras de manoeuvre télescopique 3, sur les parois latérales adjacentes à celles portant les axes primaires X1 et secondaires X2.

Les tubes contact (8, 9) sont rapportés sur le bras télescopique de manoeuvre 3 selon tous procédés connus, et notamment par l'intermédiaire de moyens de fixation, amovible ou non, tels qu'un clip, une bande adhésive double-face, ou tous autres moyens connus.

En outre, une gaine support 14, de forme quadrangulaire sensiblement complémentaire de celle du bras télescopique de manoeuvre 3, recouvre ledit bras télescopique de manoeuvre 3 ainsi que les tubes contact (8, 9), et est maintenue en position par l'intermédiaire des moyens de fixation 11 disposés sur les tubes contacts 8 et 9.

La gaine support 14 présente deux encoches 14a, 14b (seule l'encoche 14a étant visible sur la figure 3) conformées sensiblement en forme de U et situées sur des parois opposées de la gaine support 14, au niveau des axes primaires X1 et secondaires X2.

Les parois latérales (14c, 14d) de la gaine support 14 définissent sensiblement les plans où peuvent intervenir des cisaillements dus aux mouvements de rotation autour des axes primaire X1 et secondaire X2.

L'ensemble constitué des tubes contacts (8, 9) fixés à la gaine support 14 présente au moins un degré de liberté en translation selon une direction perpendiculaire aux parois latérales (14c, 14d) de la gaine support 14, c'est-à-dire dans une direction sensiblement perpendiculaire aux plans de cisaillement.

Les tubes contacts (8, 9) sont électriquement disposés en série et, à cette fin, sont reliés électriquement entre eux à l'une de leurs extrémités. En effet, les câbles électriques (13, 13') sont couplés au niveau de leur extrémité proche de l'axe secondaire X2.

A l'extrémité opposé du tube contact 8, les câbles électriques (13, 13') sont reliés à un composant électronique 15 assurant la circulation du courant telle qu'une diode ou une résistance.

L'extrémité correspondante du tube contact 9 est reliée, par l'intermédiaire des câbles électriques (13, 13'), à un circuit électronique 16, connu en lui-même et traduisant l'information reçue des tubes contacts 8 et 9.

Une fois traduite, ladite information est envoyée vers les moyens de commande actionnant les moyens moteurs de la porte basculante automatique 1.

La figure 6 est une vue partielle de dessus du dispositif de la figure 3 lorsque q'un effort F est exercé sur l'une des parois latérales 14c ou 14d de la gaine support 14. Un tel effort F est susceptible d'être engendré, par exemple, par l'interposition d'un objet entre le bras de manoeuvre 3 et le tablier 2 en rotation.

En raison de l'effort F et grâce au degré de liberté de l'ensemble, les tubes contacts (8, 9) se déforment et les zones de contact (12, 12') du tube contact 9 se touchent, entraînant une modification de l'état électrique du circuit. Cette modification est traitée par le circuit électronique 16 qui envoie une information aux moyens de commande qui stoppent le mouvement de la porte.

La figure 7 est une vue en perspective d'une seconde forme de réalisation du dispositif de sécurité selon l'invention.

Selon cette forme de réalisation, la gaine support 14 est directement en contact avec le bras télescopique de manoeuvre 3. Plus précisément, les faces internes des parois latérales (14c, 14d) de la gaine support 14 sont associées au tube extérieur 3a du bras télescopique de manoeuvre 3, selon tous procédés connus tels que clips, vis, adhésifs double-face.

Les tubes contacts 8 et 9 sont disposés, par l'intermédiaire des moyens de fixation 11, sur la face externe des parois latérales (14c, 14d) de la gaine support 14.

Les câbles électriques (13, 13') sont, quant à eux, reliés au composant électronique 15 ainsi qu'au circuit électronique 16 de la même manière que pour la forme de réalisation illustrée à la figure 3.

La figure 8 est une vue schématique de dessus de la forme de réalisation illustrée à la figure 7.

Lorsqu'un effort F est exercé sur l'un des tubes contacts 8 ou 9, les zones de matière conductrice (12, 12') entre en contact, ce qui a pour effet de stopper le mouvement de rotation de la porte automatique basculante 1.

En associant directement les tubes contact (8, 9) aux faces externes des parois latérales (14c, 14d) de la gaine support 14, le dispositif de sécurité de l'invention peut être ainsi aisément disposé sur un bras télescopique existant.

La figure 9 est une représentation en perspective d'une troisième forme de réalisation du dispositif selon l'invention.

Dans cette forme de réalisation, les tubes contacts 8 et 9 sont associés directement sur le bras de manoeuvre télescopique 3 par l'intermédiaire des moyens de fixation 11, sans gaine support 14.

Plus précisément, lesdits tubes contacts (8, 9) sont directement fixés sur les parois latérales du tube extérieur 3a.

En raison du mouvement relatif entre les tubes extérieur 3a et intérieur 3b, les parois latérales du tube extérieur 3a sont prolongées afin de supporter les tubes contacts (8, 9) sur toute la longueur du bras de manoeuvre télescopique 3.

En outre, le tube extérieur 3a présente une encoche 17 en forme de U inversé, destinée à permettre le coulissement du tube intérieur 3b sur toute la course nécessaire au basculement de la porte automatique 1.

Ainsi, comme il a été vu précédemment, tout effort exercé sur l'un des tubes contacts 8 ou 9 entraîne une modification de l'état électrique du circuit stoppant le mouvement de basculement du tablier 2 de la porte automatique 1.

L'invention permet ainsi de protéger les utilisateurs contre les éventuelles zones de cisaillement, en proposant un dispositif de sécurité simple, économique, et adaptable aux portes basculantes existantes.

## Revendications

1. Porte automatique de type basculante (1), comportant un tablier (2) articulé sur au moins un bras de manoeuvre télescopique (3) de la porte automatique actionné par des moyens moteurs eux-mêmes actionnés par des moyens de commande, ladite porte (1) étant apte à coulisser sur deux paires de rails (5a, 5b, 6a, 6b), **caractérisée en ce que** ladite porte présente un dispositif de sécurité et **en ce que** ledit dispositif de sécurité comporte des moyens de contact (8, 9) associés audit au moins un bras de manoeuvretélescopique (3) et aptes à interrompre le fonctionnement des moyens moteurs lorsqu'un obstacle est placé dans le plan de cisaillement situé entre le tablier (2) et ledit au moins un bras de manoeuvre télescopique (3).

2. Porte automatique selon la revendication 1, **caractérisée en ce que** ledit dispositif de sécurité est déformable, de manière à présenter au moins un degré de liberté dans une direction perpendiculaire au plan de cisaillement.

3. Porte automatique selon l'une des revendications précédentes, **caractérisée en ce que** les moyens de contact (8, 9) sont disposés sur au moins une partie de la longueur du bras de manoeuvre télescopique (3), sensiblement au niveau du plan de cisaillement.

4. Porte automatique selon l'une des revendications précédentes, **caractérisée en ce que** lesdits moyens de contact (8, 9) sont associés à une gaine support (14) disposée sur le bras de manoeuvre télescopique (3).

5. Porte automatique selon la revendication 4, **caractérisée en ce que** lesdits moyens de contact (8, 9) sont disposés sur la face externe de la paroi de la gaine support (14).

6. Porte automatique selon la revendication 4, **caractérisée en ce que** lesdits moyens de contact (8, 9) sont disposés entre le bras de manoeuvre télescopique (3) et la face interne de la paroi de la gaine support (14).

7. Porte automatique selon l'une des revendications 4 à 6, **caractérisée en ce que** ladite gaine support (14) est de forme sensiblement complémentaire de celle du bras de manoeuvre télescopique (3).

8. Porte automatique selon l'une des revendications 4 à 7, **caractérisée en ce que** ladite gaine support (14) des moyens de contact (8, 9) est associée de manière amovible au bras de manoeuvre télescopique (3).

9. Porte automatique selon l'une des revendications 2 à 8, **caractérisée en ce que** lesdits moyens de contact (8, 9) comprennent des zones de contact (12, 12') dont le rapprochement entraîne l'arrêt des moyens moteurs.

10. Porte automatique selon la revendication précédente, **caractérisée en ce que** les zones de contact (12, 12') sont aptes à conduire l'électricité.

## Patentansprüche

1. Kippartige automatische Tür (1) mit einer Schürze (2), die auf mindestens einem teleskopischen Betätigungsarm (3) der automatischen Tür angelenkt ist, der von Antriebsmittel angetrieben wird, die von Steuerungsmittel angetrieben werden, wobei die Tür (1) auf zwei Schienenpaaren (5a, 5b, 6a, 6b) verschiebbar angeordnet ist, **dadurch gekennzeichnet dass** die Tür eine Sicherheitsvorrichtung aufweist und dass die Sicherheitsvorrichtung Kontaktmittel (8, 9) aufweist, die dem mindestens einem teleskopischen Betätigungsarm (3) zugeordnet sind und die Funktionierung der Antriebsmitteln unterbrechen können, wenn eine Hindernis in der Abscherungsebene angebracht wird, die zwischen der Schürze (2) und dem mindestens einem teleskopischen Betätigungsarm (3) angeordnet ist.

2. Automatische Tür nach Anspruch 1, **dadurch gekennzeichnet dass** die Sicherheitsvorrichtung so verformbar ist, dass sie mindestens einen Beweglichkeitsgrad in einer Richtung aufweist, die zur Abscherungsebene senkecht ist.

3. Automatische Tür nach einem der vorigen Ansprüchen, **dadurch gekennzeichnet dass** die Kontaktmittel (8, 9) auf mindestens einem Teil der Länge des teleskopischen Betätigungsarms (3), etwa auf dem Stand der Abscherungsebene angeordnet sind.

4. Automatische Tür nach einem der vorigen Ansprüchen, **dadurch gekennzeichnet dass** die Kontaktmittel (8, 9) einer Unterstützungshülse (14) zugeordnet sind, die auf dem teleskopischen Betätigungsarms (3) angeordnet ist.

5. Automatische Tür nach Anspruch 4, **dadurch gekennzeichnet dass** die Kontaktmittel (8, 9) auf der Außenseite der Wandung der Unterstützungshülse (14) zugeordnet sind.

6. Automatische Tür nach Anspruch 4, **dadurch gekennzeichnet dass** die Kontaktmittel (8, 9) zwischen dem teleskopischen Betätigungsarm (3) und der Innenseite der Wandung der Unterstützungshülse (14) zugeordnet sind.

7. Automatische Tür nach einem der Ansprüchen 4 bis 6, **dadurch gekennzeichnet dass** die Unterstützungshülse (14) eine Form aufweist, die komplementär zur Form des teleskopischen Betätigungsarms (3) ist.

8. Automatische Tür nach einem der Ansprüchen 4 bis 7, **dadurch gekennzeichnet dass** die Unterstützungshülse (14) der Kontaktmitteln (8, 9) lösbar dem teleskopischen Betätigungsarms (3) zugeordnet ist.

9. Automatische Tür nach einem der Ansprüchen 2 bis 8, **dadurch gekennzeichnet dass** die Kontaktmittel (8, 9) Kontaktbereiche (12, 12') aufweisen, deren Annäherung das Anhalten der Antriebsmitteln verursacht.

10. Automatische Tür nach dem vorigen Anspruch, **dadurch gekennzeichnet dass** die Kontaktbereiche (12, 12') stromleitend sind.

## Claims

1. Automatic door (1) of pivoting type, comprising a closing body (2), articulated on at least one telescopic manoeuvring arm (3) of the automatic door actuated by drive means themselves actuated by control means, said door (1) being adapted to slide on two pairs of rails (5a, 5b, 6a, 6b), **characterized in that** said door presents a security device and **in that** said security device comprises contact means (8, 9) associated with said at least one telescopic manoeuvring arm (3) and adapted to interrupt functioning of the drive means when an obstacle is placed in the plane of shear located between the closing body (2) and said at least one telescopic manoeuvring arm (3).

2. Automatic door according to Claim 1, **characterized in that** said security device is deformable, so as to present at least one degree of freedom in a direction perpendicular to the plane of shear.

3. Automatic door according to one of the preceding Claims, **characterized in that** the contact means (8, 9) are disposed over at least a part of the length of the telescopic manoeuvring arm (3), substantially at the level of the plane of shear.

4. Automatic door according to one of the preceding Claims, **characterized in that** said contact means (8, 9) are associated with a support casing (14) disposed on the telescopic manoeuvring arm (3).

5. Automatic door according to Claim 4, **characterized in that** said contact means (8, 9) are disposed on the outer face of the wall of the support casing (14).

6. Automatic door according to Claim 4, **characterized in that** said contact means (8, 9) are disposed between the telescopic manoeuvring arm (3) and the inner face of the wall of the support casing (14).

7. Automatic door according to one of Claims 4 to 6, **characterized in that** the shape of said support casing (14) is substantially complementary of that of the telescopic manoeuvring arm (3).

8. Automatic door according to one of Claims 4 to 7, **characterized in that** said support casing (14) of the contact means (8, 9) is removably associated with the telescopic manoeuvring arm (3).

9. Automatic door according to one of Claims 2 to 8, **characterized in that** said contact means (8, 9) comprise contact zones (12, 12') whose bringing closer causes stoppage of the drive means.

10. Automatic door according to the preceding Claim, **characterized in that** the contact zones (12, 12') are adapted to conduct electricity.
